# EUROPÄISCHE PATENTSCHRIFT

(11) **EP 3 478 446 B1**
(45) Veröffentlichungstag und Bekanntmachung des Hinweises auf die Patenterteilung: **27.04.2022**
(21) Anmeldenummer: 17734290.4
(22) Anmeldetag: 28.06.2017
(51) Int. Cl.: B24B 21/04, B24B 49/04, B24B 21/18, B24B 49/12

(54) **BEARBEITUNGSVORRICHTUNG MIT EINER LICHTSIGNALANZEIGEVORRICHTUNG UND VERFAHREN**
MACHINING APPARATUS COMPRISING A LIGHT SIGNAL DISPLAY DEVICE, AND METHOD
DISPOSITIF D'USINAGE DOTÉ D'UN DISPOSITIF D'AFFICHAGE LUMINEUX ET PROCÉDÉ Y RELATIF

(30) Priorität: 29.06.2016 DE 102016211723
(43) Veröffentlichungstag der Anmeldung: 08.05.2019
(73) Patentinhaber: Homag Bohrsysteme GmbH, 33442 Herzebrock-Clarholz (DE)
(72) Erfinder: FRIEBOLIN, Manuel, 75365 Calw-Sth. (DE); HOMEIER, Achim, 72275 Pfalzgrafenweiler (DE); FRICK, David, 72149 Neustetten (DE); BETTERMANN, Thomas, 33699 Bielefeld (DE)
(74) Vertreter: Hoffmann Eitle
(86) Internationale Anmeldenummer: PCT/EP2017/065969
(87) Internationale Veröffentlichungsnummer: WO 2018/002123

(56) Entgegenhaltungen:
- DE-A1- 10 041 925
- DE-U1-202011 101 666
- GB-A- 1 272 994
- US-A- 4 148 159
- US-A- 5 327 653
- US-B1- 6 634 926

## Beschreibung

Die Erfindung betrifft eine Breitbandschleifvorrichtung zur Bearbeitung von bevorzugt plattenförmigen Werkstücken, sowie ein Verfahren.

### Stand derTechnik

Im Bereich der Breitbandschleifmaschinen, insbesondere bei Breitbandschleifmaschinen die im Handwerksbereich genutzt werden, obliegt meist vollständig das Werkstückhandling dem Bediener der Breitbandschleifmaschine, was dazu führen kann, dass das Werkzeug der Breitbandschleifmaschine über die Eingriffszeit des Werkzeugs nicht gleichmäßig abgenutzt wird. Hierbei ist unter Eingriffszeit die Zeit zu verstehen, die das Werkzeug bereits im Eingriff war. Eine ungleichmäßige Abnutzung des Werkzeugs kann einer gleichbleibenden Oberflächenqualität der zu bearbeitenden Werkstücke entgegenstehen.

Ferner kann eine partielle (einseitige) Abnutzung eines Werkzeugs die Abnutzung des Werkzeugs noch beschleunigen und im schlimmsten Fall zu einer Beschädigung des Werkzeugs und gegebenenfalls des in dem Moment bearbeitenden Werkstücks führen.

So ist es zum Beispiel bei Breitbandschleifmaschinen als ein konkretes Beispiel einer Breitbandschleifmaschine allgemein bekannt, dass die einzelnen zu bearbeitenden Werkstücke oft nicht die vollständige Breite der Breitbandschleifmaschine belegen. Dies führt dazu, dass bei einer Bearbeitung eines derartigen Werkstücks nur ein gewisser Teil des Schleifmittels (Schleifbands) genutzt und somit abgenutzt wird, wobei der restliche Teil des Schleifmittels unbenutzt ist. Dies führt zu der Notwendigkeit, dass der Bediener über die vollständige Breite der Breitbandschleifmaschine und über die komplette Eingriffszeit des Schleifmittels (Schleifbands) die zu bearbeitenden Werkstücke so verteilt, dass das Schleifmittel annährend gleichmäßig abgenutzt wird.

Als Hilfsmittel offenbart zum Beispiel die DE 199 26 946 A1, die eine Vorrichtung zur pneumatischen Positionskontrolle eines Werkstücks in Bezug auf eine vorbestimmte Werkstückanordnung in einer Werkstückaufnahme betrifft, eine LED-Anzeige, die durch farbliche Kennung der Felder anzeigt, ob das Werkstück korrekt in die Werkstückaufnahme eingelegt ist oder nicht.

Des Weiteren ist als Stand der Technik z.B. die DE 20 2011 101 666 U1 bekannt, die eine Plattenbearbeitungsanlage mit einer Steuereinrichtung und einer mit dieser signaltechnisch gekoppelten Lichtsignaleinrichtung beschreibt, wobei die Lichtsignaleinrichtung eine Vielzahl von LEDs umfasst. Durch eine entsprechende Ansteuerung der LEDs kann einer Bedienperson ein Bereich angezeigt werden, in dem ein Werkstück platziert werden soll. Auch kann die aktuelle Position eines zu der Aufteileinrichtung gehörenden Sägeaggregats angezeigt werden.

Ferner beschreibt die DE 100 41 925 A1 ein Verfahren und eine Vorrichtung zum Schleifen eines Werkstückes mit einem umlaufenden Schleifmittel. Hierzu ist das Werkstück auf einem Werkstückträger fixiert und durch eine Vorschubbewegung zuführbar. Abweichend von der Richtung der Vorschubbewegung wird der Werkstückträger in eine Schwingbewegung versetzt, wodurch sich eine überlagerte Eingriffsbewegung ergibt. Die dabei wechselnde Eingriffsrichtung des als Schleifband ausgeführten Schleifmittels an dem Werkstück führt dabei zu einer wesentlichen Verbesserung der Oberflächenbeschaffenheit.

Weitere verwandte Techniken sind in der US 5 327 653 A, die auf ein elektromagnetisches lineares Messgerät zur Messung von Werkstück-Gehrungslängen gerichtet ist, GB 1 272 994 A, die eine Schleifmaschine beschreibt und US 4 148 159 A, die ebenfalls eine Schleifmaschine betrifft, zu finden. Des Weiteren wird in US 6,634,926 B1 ein Überwachungssystem zur Verwendung in Kombination mit einer Schleifflächen-Oberflächenbehandlungsvorrichtung mit breitem Riemen und einer Anordnung von einzelnen axial beanstandeten signalerzeugenden Werkstücksensoren, die operativ über die Breite des Riemens positioniert sind, wobei jeder der Sensoren ein Signal als Reaktion des Vorhandenseins eines Werkstücks erzeugt, beschrieben. Die Merkmale des Oberbegriffes des Anspruchs 1 sind aus US-A-6 634 926 bekannt.

### Darstellung der Erfindung

Aufgabe vorliegender Erfindung ist es daher, eine Breitbandschleifvorrichtung zur Bearbeitung von bevorzugt plattenförmigen Werkstücken, bereitzustellen, mit der eine im Wesentlichen gleichbleibend hohe Bearbeitungsqualität gewährleistet wird.

Die Aufgabe wird gelöst durch eine Breitbandschleifvorrichtung nach Anspruch 1 sowie ein Verfahren nach Anspruch 11. Bevorzugte Weiterbildungen der Erfindung sind in den abhängigen Ansprüchen angegeben. Merkmale der abhängigen Vorrichtungs- und Verfahrensansprüche können jeweils bei den unabhängigen Ansprüchen Anwendung finden. Beispielsweise kann eine Steuereinrichtung der Breitbandschleifvorrichtung eingerichtet oder ausgelegt sein, bestimmte Verfahrensschritte auszuführen.

Einer der Kerngedanken der vorliegenden Erfindung ist es, mittels einer Lichtsignalanzeigevorrichtung einer Bedienperson der Breitbandschleifvorrichtung visuell einen Abnutzungszustand eines Werkzeugs der Breitbandschleifvorrichtung und/oder eine vorteilhafte Einlegeposition des zu bearbeitenden Werkstücks in der Breitbandschleifvorrichtung anzuzeigen.

Mittels der vorgeschlagenen Lichtsignalanzeigevorrichtung kann somit einer Bedienperson der Breitbandschleifvorrichtung auf einfache und sichere Weise stets der aktuelle Abnutzungszustand eines Werkzeugs und/oder eine vorteilhafte Einlegeposition eines mittels der Breitbandschleifvorrichtung zu bearbeitenden Werkstücks angezeigt werden. Hierdurch kann der Bedienperson ein Mittel zur Verfügung gestellt werden, welches es der Bedienperson ermöglicht, über die Eingriffszeit des Werkzeugs dieses annährend gleichmäßig abzunutzen, was zu einer längeren Lebensdauer des Werkzeugs sowie einer gleichbleibenden und hohen Oberflächenqualität des bearbeitenden Werkstücks beiträgt.

Gemäß einem Aspekt der vorliegenden Erfindung weist die Breitbandschleifmaschine, insbesondere Breitbandschleifmaschine zur Bearbeitung von bevorzugt plattenförmigen Werkstücken, die bevorzugt zumindest abschnittsweise aus Holz, Holzwerkstoff und/oder Kunststoff bestehen, eine Steuereinrichtung und mindestens eine Lichtsignalanzeigevorrichtung auf, die an der Breitbandschleifmaschine derart eine Information anzeigt, dass die durch die Lichtsignalanzeigevorrichtung angezeigte Information für eine Bedienperson sichtbar bzw. wahrnehmbar ist, wobei die Steuereinrichtung eingerichtet ist, über die Eingriffszeit mindestens eines Werkzeugs der Breitbandschleifmaschine den aktuellen Abnutzungszustand des mindestens einen Werkzeugs der Breitbandschleifmaschine basierend auf einer Aufsummierung von ermittelten Abnutzungen des Werkzeugs zu ermitteln, wobei die Abnutzung des Werkzeugs basierend auf erfassten Längenabmessungen der bearbeiteten Werkstücke, einer erfassten Einlegeposition der jeweiligen Werkstücke und vorliegenden Bearbeitungsparametern ermittelt wird. Mittels der Lichtsignalanzeigevorrichtung kann der Bedienperson als die Information der Abnutzungszustand des mindestens einen Werkzeugs der Breitbandschleifmaschine und/oder eine vorteilhafte Einlegeposition des zu bearbeitenden Werkstücks in der Breitbandschleifmaschine visuell angezeigt werden.

Auf diese Weise wird eine Lichtsignalanzeigevorrichtung bereitgestellt, mit der bei einer Breitbandschleifmaschine auf einfache und sichere Weise dem Bediener der Abnutzungszustand des Schleifbands bzw. eine vorteilhafte Einlegeposition des zu bearbeitenden Werkstücks visuell angezeigt werden kann. Dies ist insbesondere bei Breitbandschleifmaschinen vorteilhaft, da wie oben bereits ausgeführt, bei Breitbandschleifmaschinen die im Handwerksbereich genutzt werden, das Teilehandling meist vollständig dem Bediener der Maschine obliegt, wodurch es erforderlich ist, dass der Bediener über die vollständige Breite der Breitbandschleifmaschine und über die komplette Eingriffszeit des Schleifbands die zu bearbeitenden Teile gleichmäßig verteilt, um das Schleifband gleichmäßig abzunutzen.

Hierbei kann den Bediener die erfindungsgemäße Lichtsignalanzeigevorrichtung unterstützen, da sie dem Bediener stets den aktuellen Abnutzungszustand des Schleifbands und/oder die vorteilhafte Einlegeposition des momentan zu bearbeitenden Werkstücks auf einfache und sichere Weise visuell anzeigen kann.

Hiermit ist es möglich, die Abnutzung des Schleifbands über die ganze Breite der Breitbandschleifmaschine gleichmäßig zu verteilen und damit die Eingriffszeit des Schleifbands zu erhöhen und eine gleichbleibende Oberflächenqualität der zu bearbeitenden Werkstücke zu gewährleisten.

Bevorzugt umfasst die Breitbandschleifmaschine eine Fördereinrichtung, insbesondere einen Riemen-, Ketten- oder Bandförderer, die eingerichtet ist, das Werkstück zum Bearbeitungswerkzeug zu bewegen und ggf. ferner aus der Breitbandschleifmaschine heraus zu fördern.

Bevorzugt ist die Lichtanzeigevorrichtung an einem Einlegebereich der Breitbandschleifmaschine vorgesehen, an welchem das zu bearbeitende Werkstück in die Breitbandschleifmaschine einlegbar und/oder mittels einer Fördereinrichtung zum Werkzeug bewegbar ist. Bei dem Einlegebereich handelt es sich in der Regel um eine Werkstückaufnahme, in welche das Werkstück eingelegt werden kann und an der eine Fördereinrichtung zum Bewegen des Werkstücks angeordnet werden kann. Bevorzugt ist die Lichtsignalanzeigevorrichtung in vertikaler Richtung oberhalb des Einlegebereichs angeordnet. Es besteht jedoch auch die Möglichkeit, die Information an dem Einlegebereich, insbesondere vertikal oberhalb des Einlegebereichs, anzuzeigen.

Somit ist es möglich, dem Bediener der Breitbandschleifmaschine direkt vor Ort, d.h., direkt an der Stelle, an der der Bediener das zu bearbeitende Werkstück in die Breitbandschleifmaschine einlegen muss, die Information über den Abnutzungszustand des Werkzeugs und/oder die vorteilhafte Einlegeposition des aktuellen Werkstücks auf einfache und sichere Weise anzuzeigen.

Gemäß einer bevorzugten Ausführungsform wird ein Werkstück in einem Einlegebereich von einer Fördereinrichtung, wie einem Riemen-, Band- oder Kettenförderer aufgenommen und zu einem Werkzeug der Breitbandschleifmaschine bewegt.

Des Weiteren kann die Lichtsignalanzeigevorrichtung in Form einer Anzeigeleiste ausgebildet sein, welche sich entlang des Einlegebereichs erstreckt, und diesen insbesondere vollständig abdeckt. Es besteht jedoch auch die Möglichkeit, die Information derart anzuzeigen bzw. zu projizieren, dass sie sich teilweise oder vollständig entlang des Einlegebereichs erstreckt. Hierbei ist unter Anzeigeleiste eine schmale längliche Anzeige zu verstehen, welche sich entlang des Einlegebereichs erstreckt. Da die Werkstücke in der Regel horizontal und ebenflächig in den Einlegebereich der Bearbeitungsmaschine eingelegt werden, bietet es sich an, die Anzeigeliste ebenfalls horizontal und insbesondere oberhalb des Einlegebereichs vorzusehen. Ferner ist es vorteilhaft, wenn die Anzeigeleiste sich durchgehend von einem Seitenbereich des Einlegebereichs bis zu einem anderen Seitenbereich des Einlegebereichs erstreckt, d.h., die Anzeigeleiste den Einlegebereich vollständig oder im Wesentlichen vollständig abdeckt. Die Lichtsignalanzeigevorrichtung kann auch durch mehrere Anzeigeleisten ausgebildet sein.

Gemäß einer weiteren Ausführungsform vorliegender Erfindung kann die Lichtsignalanzeigevorrichtung anhand unterschiedlicher Farben der Bedienperson den Abnutzungszustand des Werkzeugs und/oder die vorteilhafte Einlegeposition des zu bearbeitenden Werkstücks anzeigen. Die Anzeige erfolgt insbesondere anhand der Farben grün, gelb und rot, wobei grün für einen guten Zustand des Werkzeugs bzw. eine gute Einlegeposition, gelb für einen mittleren Zustand des Werkzeugs bzw. eine mittlere Einlegeposition und rot für einen schlechten Zustand des Werkzeugs bzw. eine schlechte Einlegeposition verwendet wird. Es ist auch möglich Farbverläufe zur besseren Visualisierung zu nutzen.

Des Weiteren weist die Steuereinrichtung bevorzugt eine Werkstückerfassungseinrichtung auf, mittels der Längenabmessungen des Werkstücks und eine Einlegeposition des Werkstücks im Einlegebereich der Breitbandschleifmaschine erfassbar sind, insbesondere bereits vor dem Einlegen in den Einlegebereich erfassbar sind. Bei den Längenabmessungen des zu bearbeitenden Werkstücks handelt es sich in der Regel um die Breite und die Länge des Werkstücks. Ferner ist unter der Einlegeposition die Position des Werkstücks zu verstehen, an die die Bedienperson der Breitbandschleifmaschine das Werkstück in den Einlegebereich eingelegt hat.

Auf diese Weise ist es möglich dem Bediener der Breitbandschleifmaschine vor dem Einlegen des zu bearbeitenden Werkstücks in den Einlegebereich der Breitbandschleifmaschine die vorteilhafte Einlegeposition des aktuellen Werkstücks anzuzeigen. Was es dem Bediener ermöglicht, das aktuelle Werkstück sofort auf die vorteilhafte Einlegeposition in der Breitbandschleifmaschine zu platzieren, was ein unnötiges erneutes Platzieren oder Verschieben des Werkstücks obsolet macht.

Ferner ist die Steuereinrichtung eingerichtet, über die Eingriffszeit des Werkzeugs den Abnutzungszustand des Werkzeugs zu ermitteln und anhand der Lichtsignalanzeigevorrichtung der Bedienperson anzuzeigen.

Gemäß einer weiteren Ausführungsform der vorliegenden Erfindung ermittelt die Steuereinrichtung über die Eingriffszeit des Werkzeugs gesehen den Abnutzungszustand des Werkzeugs, wobei die Steuereinrichtung anhand der erfassten Längenabmessungen der bearbeiteten Werkstücke und deren jeweiligen Einlegeposition in der Breitbandschleifmaschine (Position im Einlegebereich) sowie den jeweiligen Bearbeitungsparametern, wie z.B. Bearbeitungsdauer, Bearbeitungskräfte, Schleifdauer, Anpresskraft usw., den Abnutzungszustand ermittelt. Dies bedeutet, dass die Steuereinheit anhand der genannten Parameter eine Abnutzung des Werkzeugs berechnet, wobei auf empirisch ermittelte Erfahrungswerte oder simulierte Werte zur Ermittlung der Abnutzung zurückgegriffen wird, und die jeweilig ermittelten Abnutzungen summiert werden, um einen aktuellen Abnutzungszustand zu ermitteln. Auf die Ermittlung des Abnutzungszustands wird später noch im Detail eingegangen.

Des Weiteren ist mittels der Steuereinrichtung und anhand des ermittelten Abnutzungszustands des Werkzeugs sowie anhand der erfassten Längenabmessungen des zu bearbeitenden Werkstücks die vorteilhafte Einlegeposition des zu bearbeitenden Werkstücks ermittelbar, welche anhand der Lichtsignalanzeigevorrichtung der Bedienperson anzeigbar ist.

Bevorzugt besteht auch die Möglichkeit, die Steuerung so einzurichten, dass die vorteilhafte Einlegeposition stochastisch oder chaotisch bestimmt wird. D.h., die Einlegeposition wird nicht basierend auf dem Abnutzungszustand des Werkzeugs ermittelt, sondern über die Eingriffszeit des Werkstücks stochastisch oder chaotisch über die Werkzeugfläche verteilt, sodass, statistisch gesehen, das Werkzeug gleichmäßig über die Eingriffszeit abgenutzt wird. Des Weiteren kann die Lichtsignalanzeigevorrichtung eine Inspektionsvorrichtung aufweisen, mittels der eine Oberflächenbeschaffenheit, wie z.B. eine Maserungsrichtung, des zu bearbeitenden Werkstücks ermittelbar ist, und entsprechend der ermittelten Oberflächenbeschaffenheit anhand der Lichtsignalanzeigevorrichtung der Bedienperson eine vorteilhafte Einlegeposition und/oder vorteilhafte Einlegeorientierung anzeigbar ist.

Bevorzugt kann die Lichtanzeigevorrichtung als eine Projektionseinheit ausgebildet werden, insbesondere in Form eines Projektors.

Gemäß einer weiteren Ausführungsform der vorliegenden Erfindung ist die Lichtanzeigevorrichtung anhand einer LED-Leiste, einer OLED-Leiste und der gleichen ausgebildet, wobei eine Auflösung, d.h., der Abstand zwischen einzelnen Anzeigeelementen oder Anzeigeabschnitten der Lichtanzeigevorrichtung oder der Einteilung der Anzeigeabschnitte am projizierten Bereich weniger als 5 cm, insbesondere weniger als 2 cm beträgt. Bevorzugt wird die Lichtanzeigevorrichtung anhand eines Bands mit beabstandeten LEDs ausgebildet, wobei die Auflösung dem Abstand zwischen den einzelnen LEDs (Anzeigeelementen) entspricht. Ferner weist die Lichtanzeigevorrichtung bevorzugt eine 24 Bit Auflösung auf, mit der Farbverläufe angezeigt werden können.

Ferner kann es sich bei dem zumindest einen Werkzeug (WZ) der Breitbandschleifmaschine um ein Schleifband, eine Schleifwalze, Polierwalze, eine Tellerbürste oder dergleichen handeln. Im Falle mehrerer Werkzeuge können diese eines der genannten Werkzeuge umfassen. Weiter bevorzugt werden im Falle mehrere Werkzeuge verschiedene der genannten Werkzeuge kombiniert, beispielsweise eine oder mehrere Kalibrierwalze(n), ein oder mehrere Schleifbänder, eine oder mehrere Polierwalzen, eine oder mehrere Tellerbürsten.

Des Weiteren betrifft die vorliegende Erfindung ein Verfahren zum Betreiben einer Breitbandschleifmaschine, insbesondere der oben beschriebenen Breitbandschleifmaschine, wobei das Verfahren umfasst: Erfassen von Längenabmessungen des zu bearbeitenden Werkstücks, Erfassen der Einlegeposition des zu bearbeitenden Werkstücks in einem Einlegebereich der Breitbandschleifmaschine, Ermitteln einer Abnutzung des Werkzeugs basierend auf den erfassten Längenabmessungen der erfassten Einlegeposition und vorliegenden Bearbeitungsparametern, wie beispielsweise Bearbeitungsdauer, Bearbeitungskräfte, Schleifdauer, oder Anpresskraft, Ermitteln des aktuellen Abnutzungszustands des Werkzeugs der Breitbandschleifmaschine über die Eingriffszeit des Werkzeugs basierend auf einer Aufsummierung von ermittelten Abnutzungen des Werkzeugs, Anzeigen des ermittelten Abnutzungszustands des Werkzeugs mittels einer Lichtsignalanzeigevorrichtung, und/oder Anzeigen einer vorteilhaften Einlegeposition des zu bearbeitenden Werkstücks in der Breitbandschleifmaschine mittels der Lichtsignalanzeigevorrichtung, wobei insbesondere die vorteilhafte Einlegeposition basierend auf dem ermittelten Abnutzungszustand des Werkzeugs oder stochastisch bzw. chaotisch ermittelt wird.

Gemäß einer bevorzugten Ausführungsform der vorliegenden Erfindung umfasst das oben beschriebene Verfahren ferner Prüfen, ob bereits ein Abnutzungszustand des Werkzeugs ermittelt wurde, wenn
- ja, Anzeigen des Abnutzungszustands mittels der Lichtsignalanzeigevorrichtung,
- nein, Anzeigen eines Abnutzungszustands, der dem Zustand eines neuen Werkzeugs entspricht, mittels der Lichtsignalanzeigevorrichtung.

Ermitteln eines aktuellen Abnutzungszustands durch Summieren eines vorliegenden Abnutzungszustands mit der ermittelten Abnutzung, und Speichern des ermittelten aktuellen Abnutzungszustands.

Ferner kann mittels des Verfahrens der aktuelle Abnutzungszustand des Werkzeugs über die Eingriffszeit des Werkzeugs basierend auf einer Aufsummierung von ermittelten Abnutzungen des Werkzeugs ermittelt werden, wobei die jeweiligen Abnutzungen des Werkzeugs jeweils zu dem Zeitpunkt ermittelt wurden, zu dem ein neues Werkstück in den Einlegebereich der Breitbandschleifmaschine eingelegt wurde.

Bevorzugt umfasst das Verfahren ferner: das Erfassen der Längenabmessungen des zu bearbeitenden Werkstücks vor dem Einlegen des zu bearbeitenden Werkstücks in den Einlegebereich, das Prüfen des aktuellen Abnutzungszustand des Werkzeugs, das Ermitteln der vorteilhaften Einlegeposition basierend auf dem aktuellen Abnutzungszustand des Werkezugs und den erfassten Längenabmessungen des zu bearbeitenden Werkstücks, und das Anzeigen der vorteilhaften Einlegeposition mittels der Lichtsignalanzeigevorrichtung.

### Kurze Beschreibung der Zeichnungen

- Figur 1: zeigt eine schematische perspektivische Darstellung einer Ausführungsform der Breitbandschleifmaschine gemäß der vorliegenden Erfindung,
- Figuren 2a-2c: zeigen verschiedene Beispiele von Anzeigemöglichkeiten mittels der Lichtsignalanzeigevorrichtung gemäß einer Ausführungsform der vorliegenden Erfindung, und
- Figur 3: zeigt ein Ablaufdiagram, welches die einzelnen Schritte einer Ausführungsform des Verfahrens zum Betreiben einer Breitbandschleifmaschine gemäß der vorliegenden Erfindung darstellt.

### Detaillierte Beschreibung bevorzugter Ausführungsformen

Nachfolgend werden unter Bezugnahme auf die beigefügten Figuren bevorzugte Ausführungsformen der vorliegenden Erfindung beschrieben. Weitere in diesem Zusammenhang genannte Varianten und Modifikationen einzelner Merkmale können jeweils miteinander kombiniert werden, um neue Ausführungsformen auszubilden.

Fig. 1 zeigt eine schematische perspektivische Ansicht einer Ausführungsform der Breitbandschleifmaschine gemäß der vorliegenden Erfindung.

Wie der Fig. 1 entnommen werden kann, weist gemäß einer Ausführungsform der vorliegenden Erfindung eine Breitbandschleifmaschine 2 mindestens eine Lichtsignalanzeigevorrichtung 10 auf, die an der Breitbandschleifmaschine 2 derart vorgesehen ist, dass sie von einer Bedienperson der Breitbandschleifmaschine 2 einfach wahrnehmbar ist. Um für die Bedienperson einfach wahrnehmbar zu sein, wird wie dargestellt bevorzugt die Lichtsignalanzeigevorrichtung 10 in vertikaler Richtung oberhalb eines Einlegebereichs 4 der Breitbandschleifmaschine 2 angeordnet. Damit ist während des Einlegevorgangs eines zu bearbeitenden Werkstücks W in den Einlegebereich 4 die Lichtsignalanzeigevorrichtung 10 für den Bediener direkt sichtbar und somit einfach wahrnehmbar. Es besteht jedoch auch die Möglichkeit, die Lichtsignalanzeigevorrichtung nicht direkt an dem Einlegebereich 4 vorzusehen, sondern die Information, also z.B. den Abnutzungsgrad des Werkzeugs WZ oder die vorteilhafte Einlegeposition auf die Breitbandschleifmaschine 2, insbesondere in die Nähe des Einlegebereichs 4 zu projizieren.

Der Fig. 1 kann ferner entnommen werden, dass die Lichtsignalanzeigevorrichtung 10 bevorzugt in Form einer Anzeigeleiste 11 ausgebildet wird, die sich in der dargestellten Ausführungsform vollständig entlang des Einlegebereichs 4 erstreckt. D.h., von einem wie dargestellt rechten Seitenbereich des Einlegebereichs 4 bis hin zu einem linken Seitenbereich des Einlegebereichs 4. Indem die Lichtsignalanzeigevorrichtung 10 sich vollständig entlang des Einlegebereichs 4 erstreckt, ist gewährleistet, dass die Lichtsignalanzeigevorrichtung 10 die vollständige Länge des Werkzeugs WZ abdeckt.

In der Fig. 1 ist als ein konkretes Beispiel einer Breitbandschleifmaschine 2 eine Breitbandschleifmaschine 2 dargestellt. Entsprechend deckt in der dargestellten Ausführungsform die Lichtsignalanzeigevorrichtung 10 die ganze Länge des Schleifbands der Breitbandschleifmaschine 2 ab. Entsprechend ist es möglich, anhand der Lichtsignalanzeigevorrichtung 10 einem Bediener einen Abnutzungszustand des Schleifbands über die ganze Länge des Schleifbands anzuzeigen. Ebenso ist es anhand der Lichtsignalanzeigevorrichtung 10 möglich, dem Bediener der Breitbandschleifmaschine 2 eine vorteilhafte Einlegeposition EPv eines zu bearbeitenden Werkstücks W in Bezug auf den Einlegebereich 4 anzuzeigen.

Wie in der Fig. 1 angedeutet und in den Fig. 2a-2c weiter veranschaulicht, wird bei der vorgeschlagenen Lichtsignalanzeigevorrichtung 10, mittels unterschiedlicher Farben, der Bedienperson der ermittelte Abnutzungszustand des Werkzeugs WZ und/oder die vorteilhafte Einlegeposition EPv angezeigt. Um die Lichtsignalanzeigevorrichtung 10 selbsterklärend auszubilden, werden bevorzugt die bekannten Farben grün (G), gelb (Y) und rot (R) verwendet (Fig. 2a).

Der Fig. 2b kann entnommen werden, dass auch die Möglichkeit besteht, die Lichtsignalanzeigevorrichtung 10 anhand von zwei oder mehr Anzeigeleisten 11 auszubilden, welche bevorzugt übereinander angeordnet werden. Entsprechend ist es möglich anhand der oberen Anzeigeleiste OL, der Bedienperson die vorteilhafte Einlageposition EPv anzuzeigen, und gleichzeitig anhand der unteren Anzeigeleiste UL der Bedienperson den Abnutzungszustand des Werkzeugs WZ anzuzeigen. Die einzelnen Anzeigeleisten 11 sind wiederum bevorzugt aus mehreren Reihen von LEDs ausgebildet, wobei sich die einzelnen Reihen entlang des Einlegebereichs 4 erstrecken.

Wie ferner der Fig. 2c entnommen werden kann, ist es anhand der Lichtsignalanzeigevorrichtung 10 ebenfalls möglich, der Bedienperson dringende bzw. wichtige Informationen wie z.B. eine Störung der Breitbandschleifmaschine 2 und dergleichen anzuzeigen, womit die Bedienbarkeit der Breitbandschleifmaschine 2 verbessert wird. Hierbei ist es unteranderem auch möglich, der Bedienperson Handlungsempfehlungen, Statusinformationen und dergleichen anzuzeigen.

Zurückkommend zu Fig. 1, kann dieser ferner entnommen werden, dass die Breitbandschleifmaschine 2 eine Steuereinrichtung 2 und eine Werkstückerfassungseinrichtung 30 aufweist. Mittels der Werkstückerfassungseinrichtung 30, welche im gezeigten Ausführungsbeispiel außen an der Breitbandschleifmaschine 2 derart angeordnet ist, dass sie vollständig den Einlegebereich 4 überwachen kann, womit die Einlegeposition EP eines Werkstücks W, das von der Bedienperson in den Einlegebereich 4 eingelegt wurde, erfasst werden kann. Ferner wird bevorzugt die Werkstückerfassungseinrichtung 30 derart ausgebildet, dass sie nicht nur den Einlegebereich 4 überwachen kann, sondern sie auch in der Lage ist einen dem Einlegebereich 4 vorgelagerten Bereich zu überwachen. Dies ermöglicht eine frühzeitige Erfassung eines zu bearbeitenden Werkstücks W, sodass der Bedienperson noch vor dem Einlegen des Werkstücks W in den Einlegebereich 4 die vorteilhafte Einlegeposition EPv angezeigt werden kann.

In der in Fig. 1 dargestellten Ausführungsform der vorliegenden Erfindung ist die Werkstückerfassungseinrichtung 30 in Form einer optischen Erfassungseinrichtung, insbesondere einer Kamera ausgebildet. Es können jedoch auch induktive Sensoren, Ultraschallsensoren und optische Sensoren verwendet werden. Die Werkstückerfassungseinrichtung 30 kann ferner nicht nur wie dargestellt eine Kamera aufweisen, sondern falls notwendig auch aus mehreren Kameras und/oder mehreren verschiedenen Sensoren ausgebildet werden.

Die Verwendung einer Kamera bietet den Vorteil, dass falls gewünscht eine Oberflächenbeschaffenheit des Werkstücks W, wie z.B. eine Maserungsrichtung, erfasst werden kann. In diesem Fall bildet die Kamera auch ein Bestandteil einer Inspektionsvorrichtung 40. Es können durch die Werkstückerfassungseinrichtung noch weitere Informationen (Daten) vorab ermittelt werden, wie z.B. Werkstücktyp, Werkstücknummer und dergleichen.

Figur 3 zeigt ein Ablaufdiagram, welches die einzelnen Schritte einer Ausführungsform des Verfahrens zum Betreiben einer Breitbandschleifmaschine 2 gemäß der vorliegenden Erfindung darstellt.

In Schritt eins des Verfahrens zum Betreiben einer Breitbandschleifmaschine 2 werden anhand der Werkstückerfassungseinrichtung 30 Längenabmessungen X, Y des Werkstücks W erfasst und der Steuereinrichtung 20 eingegeben.

In Verfahrensschritt zwei wird anhand von Sensoren in der Breitbandschleifmaschine 2, insbesondere in dem Einlegebereich 4 und/oder anhand der Werkstückerfassungseinrichtung 30 eine Einlegeposition EP des zu bearbeitenden Werkstücks erfasst.

Mit Verfahrensschritt drei wird geprüft, ob bereits Abnutzungszustandsdaten vorliegen. D.h., ob bereits vorher ein Werkstück W in die Breitbandschleifmaschine eingelegt und bearbeitet wurde und daher das Werkzeug WZ bereits teilweise abgenutzt wurde. Falls ja, wird mit Schritt 4 fortgefahren. Falls keine Abnutzungszustandsdaten vorliegen wird mit Schritt 4a weiter gemacht.

In Verfahrensschritt vier wird der Bedienperson mittels der Lichtsignalanzeigevorrichtung 10 der vorliegende Abnutzungszustand des Werkzeugs WZ angezeigt, was der Bedienperson die Möglichkeit verschafft, das Werkstück W in der Breitbandschleifmaschine 2 optimal einzulegen, so dass das Werkzeug WZ über die komplette Eingriffszeit gesehen gleichmäßig verwendet und somit verschlissen wird. Im Verfahrensschritt vier ist es auch möglich, der Bedienperson eine vorteilhafte Einlageposition EPv des Werkstücks W anzuzeigen.

Im parallelen Verfahrensschritt 4a wird mittels der Lichtsignalanzeigevorrichtung 10 der Bedienperson 10 angezeigt, dass keine Abnutzungszustandsdaten vorliegen. D.h., dass es sich bei dem Werkzeug WZ in der Regel um ein neues Werkzeug WZ handelt, für welches noch kein Abnutzungszustand ermittelt wurde. Im Allgemeinen wird dies anhand einer vollständig grün aufleuchtenden Lichtsignalanzeigevorrichtung signalisiert, was bedeutet, dass kein Verschleiß an dem Werkzeug WZ vorliegt.

Nach den beiden alternativen Verfahrensschritten 4 und 4a folgt der Schritt 5, bei welchem ein aktueller Abnutzungszustand ermittelt wird. Bei dem Abnutzungszustand handelt es sich um eine Aufsummierung von einzelnen Abnutzungen des Werkzeugs WZ, welche jeweils bei der Bearbeitung eines Werkstücks W ermittelt werden. Die Abnutzung wird hierbei basierend auf den erfassten Längenabmessungen X, Y und der erfassten Einlegeposition EP sowie vorliegenden Bearbeitungsparametern ermittelt. Basierend auf den Längenabmessungen X, Y und der erfassten Einlegeposition EP kann ermittelt werden, welcher konkrete Bereich des Werkzeugs WZ durch die durchgeführte Bearbeitung beansprucht und somit abgenutzt wird. Ferner kann basierend auf den vorliegenden Bearbeitungsparametern, wie z.B. Bearbeitungsdauer, Bearbeitungskräfte, Schleifdauer, Anpresskraft, usw. die jeweilige Belastung bzw. Abnutzung des Werkzeugs WZ ermittelt werden. In Summe kann konkret ermittelt werden, welcher Bereich des Werkzeugs WZ wie stark abgenutzt wird.

Hierbei ist es auch möglich, einen Gesamtverschleiß bei einer Maschine mit mehreren Aggregaten (mit unterschiedlichen Werkzeugen WZ) zu ermitteln. So besteht die Möglichkeit, dass bestimmte Schleifaggregate bei der Bearbeitung eines bestimmten Werkstücks W außer Eingriff gebracht werden, z.B. eine der nachfolgend genannten Schleifeinrichtungen: eine oder mehrere Kalibrierwalzen (Stahlwalze und gummierte Walze) und/oder ein Feinschleifaggregat (Querband und H-Aggregat). So wird über mehrere unterschiedliche Werkzeuge hinweg ein gemeinsamer Gesamtverschleiß ermittelt und entsprechend dem Bediener ein Gesamtabnutzungszustand und/oder eine vorteilhafte Einlegeposition EPv, die den Gesamtabnutzungszustand berücksichtigt, mittels der Lichtsignalanzeigevorrichtung 10 angezeigt.

Dabei ist es auch möglich, den Abnutzungsgrad einzelner Schleifaggregate separat anzuzeigen.

Ferner ist es auch möglich, bei einer Breitbandschleifmaschine 2 mit mehreren Aggregaten, wie z.B. bei einer Breitbandschleifmaschine mit vier Aggregaten, für jedes Aggregat eine separate Lichtanzeigevorrichtung, insbesondere LED-Leiste vorzusehen. Bei den vier Aggregaten kann es sich z.B. um zwei Kalibrierwalzen und um zwei Schleifbänder (Vor- und Feinschleifen) handeln. Auf diese Weise ist die Möglichkeit geschaffen, dem Bediener für jedes einzelne Aggregat einen ermittelten Abnutzungsgrad und eine vorteilhafte Einlegeposition EPv anzuzeigen.

Beispielsweise kann einem Bediener zunächst gleichzeitig der Abnutzungsgrad aller Aggregate einzeln angezeigt werden. Wird nun der Betriebsmodus eingeschaltet und/oder ein Werkstück eingelegt, welches z.B. von drei Aggregaten bearbeitet werden soll, kann dem Bediener ein Gesamtverschleiß und eine vorteilhafte Einlegeposition EPv unter Berücksichtigung der Abnutzungsgrade aller drei Aggregate angezeigt werden. Hierzu werden die Abnutzungsgrade der drei Aggregate miteinander verrechnet und ein Gesamtwert gebildet.

Es besteht aber auch die Möglichkeit, dem Bediener alle drei Abnutzungsgrade separat anzuzeigen und es dem Bediener zu überlassen, wo er letztendlich das Werkstück einlegt.

Ferner ist es möglich, nur anhand einer Lichtanzeigevorrichtung die gleiche Funktion zu realisieren, in diesem Fall würden einzelne horizontale Zeilen der Lichtanzeigevorrichtung, insbesondere der LED-Leiste, die verschiedenen Abnutzungsgrade anzeigen.

Als nächstes wird in Schritt sechs der ermittelte aktuelle Abnutzungszustand des Werkzeugs WZ der Breitbandschleifmaschine 2 in einer Datenbank abgespeichert, so dass bei einer nächsten Bearbeitung eines neuen Werkstücks W auf diesen zurückgegriffen werden kann. Mit Schritt sechs ist das Verfahren zum Betrieb einer Breitbandschleifmaschine 2 beendet und kehrt in die Ausgangsstellung (Schritt 1) zurück.

## Patentansprüche

1. Breitbandschleifmaschine, zur Bearbeitung von, bevorzugt plattenförmigen, Werkstücken (W), die bevorzugt zumindest abschnittsweise aus Holz, Holzwerkstoff und/oder Kunststoff bestehen, umfassend
eine Steuereinrichtung und
mindestens eine Lichtsignalanzeigevorrichtung (10), die an der Breitbandschleifmaschine (2) derart eine Information anzeigt, dass die durch die Lichtsignalanzeigevorrichtung (10) angezeigte Information für eine Bedienperson wahrnehmbar ist, **dadurch gekennzeichnet, dass**
die Steuereinrichtung eingerichtet ist, über die Eingriffszeit (t) mindestens eines Werkzeugs den aktuellen Abnutzungszustand des mindesten einen Werkzeugs der Breitbandschleifmaschine (2) basierend auf einer Aufsummierung von ermittelten Abnutzungen des Werkzeugs zu ermitteln, wobei die Abnutzung des Werkzeugs (WZ) basierend auf erfassten Längenabmessungen (X, Y) der bearbeiteten Werkstücke, einer erfassten Einlegeposition (EP) der jeweiligen Werkstücke und jeweiligen Bearbeitungsparametern ermittelt wird,
die Lichtsignalanzeigevorrichtung derart anzusteuern, dass
der Bedienperson der Abnutzungszustand des mindestens einen Werkzeugs der Breitbandschleifmaschine (2) und/oder
eine vorteilhafte Einlegeposition (EPv) eines zu bearbeitenden Werkstücks als die Information angezeigt wird.

2. Breitbandschleifmaschine nach Anspruch 1, bei der die Lichtsignalanzeigevorrichtung (10) an einem Einlegebereich (4) der Breitbandschleifmaschine (2) vorgesehen ist, an welchem das zu bearbeitende Werkstück einlegbar und/oder mittels einer Fördereinrichtung zum Werkzeug bewegbar ist, oder die Lichtsignalanzeigevorrichtung (10) an dem Einlegebereich (4) die Information anzeigt,
wobei bevorzugt ist, dass die Lichtsignalanzeigevorrichtung (10) in vertikaler Richtung oberhalb des Einlegebereichs (4) angeordnet ist oder an dieser Position die Information anzeigt.

3. Breitbandschleifmaschine nach Anspruch 2, bei der die Lichtsignalanzeigevorrichtung (10) in Form einer Anzeigeleiste (11) ausgebildet ist, welche sich teilweise oder vollständig entlang des Einlegebereichs (4) erstreckt,
oder die Information derart angezeigt wird, dass sie sich teilweise oder vollständig entlang des Einlegebereichs (4) erstreckt.

4. Breitbandschleifmaschine nach einem der vorhergehenden Ansprüche, bei der die Lichtsignalanzeigevorrichtung (10) anhand unterschiedlicher Farben der Bedienperson den Abnutzungszustand des Werkzeugs und/oder die vorteilhafte Einlegeposition (EPv) des zu bearbeitenden Werkstücks anzeigen kann, insbesondere anhand der Farben grün, gelb und rot, wobei grün für guten Zustand oder eine gewünschte Position, gelb für einen mittleren Zustand oder eine weniger gewünschte Position und rot für schlechten Zustand oder eine nicht gewünschte Position verwendet wird, weiter bevorzugt können auch Farbverläufe zur Anzeige verwendet werden.

5. Breitbandschleifmaschine nach einem der vorangegangenen Ansprüche, ferner umfassend eine Werkstückerfassungseinrichtung (30), mittels der Längenabmessungen (X, Y) des Werkstücks (W) und eine Einlegeposition (EP) des Werkstücks im Einlegebereich (4) der Breitbandschleifmaschine (2) erfassbar sind, insbesondere bereits vor dem Einlegen in den Einlegebereich (4) ermittelbar sind.

6. Breitbandschleifmaschine nach einem der vorhergehenden Ansprüche, wobei die jeweiligen Bearbeitungsparameter Bearbeitungsdauer, Bearbeitungskräfte, Schleifdauer, Anpresskraft, und dergleichen sind.

7. Breitbandschleifmaschine nach einem der vorangegangenen Ansprüche,
bei der die Steuereinrichtung (20) eingerichtet ist, anhand des ermittelten Abnutzungszustand des Werkzeugs (WZ) und anhand der erfassten Längenabmessungen (X, Y) des zu bearbeitenden Werkstücks die vorteilhafte Einlegeposition (EPv) des zu bearbeitenden Werkstücks zu ermitteln und anhand der Lichtsignalanzeigevorrichtung (10) der Bedienperson anzuzeigen, und/oder
bei der die Steuereinrichtung (20) eingerichtet ist, die vorteilhafte Einlegeposition (EP_{V}) stochastisch oder chaotisch zu bestimmen.

8. Breitbandschleifmaschine (2) nach einem der vorhergehenden Ansprüche, bei der ferner eine Inspektionsvorrichtung (40) vorgesehen ist, die eingerichtet ist, eine Oberflächenbeschaffenheit, wie eine Maserungsrichtung, des zu bearbeitenden Werkstücks zu ermitteln und entsprechend der ermittelten Oberflächenbeschaffenheit anhand der Lichtsignalanzeigevorrichtung (10) der Bedienperson eine vorteilhafte Einlegeposition (EPv) und/oder vorteilhafte Einlegeorientierung anzuzeigen.

9. Breitbandschleifmaschine (2) nach einem der vorhergehenden Ansprüche, bei der die Lichtanzeigevorrichtung (10) als eine Projektionseinheit ausgebildet ist, insbesondere in Form eines Projektors, oder
bei der die Lichtanzeigevorrichtung (10) als LED-Leiste, OLED-Leiste oder dergleichen ausgebildet ist, wobei bevorzugt ist, dass eine Auflösung der Lichtanzeigevorrichtung weniger als 5 cm, insbesondere weniger als 2 cm beträgt.

10. Breitbandschleifmaschine (2) nach einem der vorhergehenden Ansprüche, bei der das zumindest eine Werkzeug (WZ) ein Schleifband, eine Schleifwalze, eine Polierwalze, eine Tellerbürste oder dergleichen ist.

11. Verfahren zum Betreiben einer Breitbandschleifmaschine (2), insbesondere der Breitbandschleifmaschine (2) nach einem der Ansprüche 1 bis 10, wobei das Verfahren umfasst:
- Erfassen von Längenabmessungen (X, Y) des zu bearbeitenden Werkstücks,
- Erfassen der Einlegeposition (EP) des zu bearbeitenden Werkstücks in einem Einlegebereich (4) der Breitbandschleifmaschine (2),
- Ermitteln einer Abnutzung des Werkzeugs (WZ) basierend auf den erfassten Längenabmessungen (X, Y) der erfassten Einlegeposition (EP) und vorliegenden Bearbeitungsparametern, wie beispielsweise Bearbeitungsdauer, Bearbeitungskräfte, Schleifdauer, oder Anpresskraft,
- Ermitteln des aktuellen Abnutzungszustands eines Werkzeugs (WZ) der Breitbandschleifmaschine (2) über die Eingriffszeit (t) des Werkzeugs basierend auf einer Aufsummierung von ermittelten Abnutzungen des Werkzeugs,
- Anzeigen des ermittelten Abnutzungszustands des Werkzeugs (WZ) mittels einer Lichtsignalanzeigevorrichtung (10), und/oder
- Anzeigen einer vorteilhaften Einlegeposition (EPv) des zu bearbeitenden Werkstücks in der Breitbandschleifmaschine (2) mittels der Lichtsignalanzeigevorrichtung (10), wobei insbesondere die vorteilhafte Einlegeposition (EPv) basierend auf dem ermittelten Abnutzungszustand des Werkzeugs oder stochastisch bzw. chaotisch ermittelt wird.

12. Verfahren nach Anspruch 11, bei dem das Verfahren ferner umfasst:
- Prüfen, ob bereits ein Abnutzungszustand des Werkzeugs (3) ermittelt wurde,
- Ermitteln eines aktuellen Abnutzungszustands durch Summieren eines vorliegenden Abnutzungszustands mit der ermittelten Abnutzung, und
- Speichern des ermittelten aktuellen Abnutzungszustands.

13. Verfahren nach einem der Ansprüche 12, bei dem das Verfahren ferner umfasst:
- Erfassen der Längenabmessungen (X, Y) des zu bearbeitenden Werkstücks vor dem Einlegen des zu bearbeitenden Werkstücks in den Einlegebereich (4),
- Prüfen des aktuellen Abnutzungszustand des Werkzeugs,
- Ermitteln der vorteilhaften Einlegeposition (EPv) basierend auf dem aktuellen Abnutzungszustand des Werkezeugs und den erfassten Längenabmessungen (X, Y) des zu bearbeitenden Werkstücks,
- Anzeigen der vorteilhaften Einlegeposition (EPv) mittels der Lichtsignalanzeigevorrichtung (10).

14. Verwendung mindestens einer Lichtsignalanzeigevorrichtung (10), die an der Breitbandschleifmaschine (2) gemäß einem der Ansprüche 1-10 angebracht ist oder an dieser eine Information anzeigt, um einer Bedienperson einen Abnutzungszustand mindestens eines Werkzeugs der Breitbandschleifmaschine (2) und/oder eine vorteilhafte Einlegeposition (EPv) eines zu bearbeitenden Werkstücks anzuzeigen.

## Claims

1. Wide belt grinding machine, for processing, preferably plate-shaped, workpieces (W), which preferably consist at least in sections of wood, wood material and/or plastic, comprising
a control device and
at least one light signal display device (10) which displays information on the wide belt grinding machine (2) in such a way that the information displayed by the light signal display device (10) can be perceived by an operator, **characterized in that**
the control device is configured to determine, over the engagement time (t) of at least one tool, the current state of wear of the at least one tool of the wide belt grinding machine (2) based on a summation of determined wear of the tool, wherein the wear of the tool (WZ) is determined based on detected length dimensions (X, Y) of the machined workpieces, a detected insertion position (EP) of the respective workpieces and respective machining parameters,
to control the light signal display device in such a way that to the operator,
the state of wear of the at least one tool of the wide belt grinding machine (2) and/or
an advantageous insertion position (EPV) of a workpiece to be machined is displayed as the information.

2. Wide belt grinding machine according to claim 1, in which the light signal display device (10) is provided at an insertion area (4) of the wide belt grinding machine (2), at which the workpiece to be machined can be inserted and/or moved to the tool by means of a conveyor device, or the light signal display device (10) displays the information at the insertion area (4),
wherein it is preferred that the light signal display device (10) is arranged in vertical direction above the insertion area (4) or displays the information at this position.

3. Wide belt grinding machine according to claim 2, in which the light signal display device (10) is formed in form of a display bar (11) which partially or completely extends along the insertion area (4),
or the information is displayed in such a way that it partially or completely extends along the insertion area (4).

4. Wide belt grinding machine according to any one of the preceding claims, wherein the light signal display device (10) can indicate by means of different colors to the operator the wear condition of the tool and/or the advantageous insertion position (EPV) of the workpiece to be machined, in particular by means of the colors green, yellow and red, wherein green is used for good condition or a desired position, yellow for a medium condition or a less desired position and red for bad condition or an undesired position, further preferably color gradients can also be used for indication.

5. Wide belt grinding machine according to any one of the preceding claims, further comprising a workpiece detection device (30), by means of which length dimensions (X, Y) of the workpiece (W) and an insertion position (EP) of the workpiece in the insertion area (4) of the wide belt grinding machine (2) can be detected, in particular already before insertion into the insertion area (4).

6. Wide belt grinding machine according to any one of the preceding claims, wherein the respective machining parameters are machining duration, machining forces, grinding duration, contact force, and the like.

7. Wide belt grinding machine according to any one of the preceding claims,
in which the control device (20) is configured to determine the advantageous insertion position (EPV) of the workpiece to be machined on the basis of the determined state of wear of the tool (WZ) and on the basis of the detected length dimensions (X, Y) of the workpiece to be machined and to display this to the operator on the basis of the light signal display device (10), and/or
in which the control device (20) is configured to determine the advantageous insertion position (EPV) stochastically or chaotically.

8. Wide belt grinding machine (2) according to any one of the preceding claims, wherein further an inspection device (40) is provided, which is configured to determine a surface condition, such as a grain direction, of the workpiece to be machined and to indicate, by means of the light signal display device (10), an advantageous insertion position (EPV) and/or advantageous insertion orientation to the operator according to the determined surface condition.

9. Wide belt grinding machine (2) according to any one of the preceding claims, in which the light signal display device (10) is formed as a projection unit, in particular in the form of a projector, or
in which the light signal display device (10) is designed as an LED strip, OLED strip or the like, wherein it is preferred that a resolution of the light display device is less than 5 cm, in particular less than 2 cm.

10. Wide belt grinding machine (2) according to any one of the preceding claims, in which the at least one tool (WZ) is a grinding belt, a grinding roller, a polishing roller, a disc brush or the like.

11. Method of operating a wide belt grinding machine (2), in particular the wide belt grinding machine (2) according to any one of claims 1 to 10, the method comprising:
- detecting length dimensions (X, Y) of the workpiece to be machined,
- detecting the insertion position (EP) of the workpiece to be machined in an insertion area (4) of the wide belt grinding machine (2),
- determining wear of the tool (WZ) based on the detected length dimensions (X, Y) of the detected insertion position (EP) and present machining parameters, such as machining duration, machining forces, grinding duration, or contact force,
- determining the current wear condition of a tool (WZ) of the wide belt grinding machine (2) over the engagement time (t) of the tool based on a summation of determined wear of the tool,
- indicating the determined wear condition of the tool (WZ) by means of a light signal display device (10), and/or
- displaying an advantageous insertion position (EPV) of the workpiece to be machined in the wide belt grinding machine (2) by means of the light signal display device (10), wherein in particular the advantageous insertion position (EPV) is determined based on the determined wear state of the tool or stochastically or chaotically.

12. Method according to claim 11, wherein the method further comprises:
- checking whether a wear condition of the tool (3) has already been determined,
- determining a current wear condition by summing a present wear condition with the determined wear, and
- storing the determined current wear condition.

13. Method according to any one of claims 12, wherein the method further comprises:
- detecting the length dimensions (X, Y) of the workpiece to be machined before inserting the workpiece to be machined into the insertion area (4),
- checking the current wear condition of the tool,
- determining the advantageous insertion position (EPV) based on the current wear condition of the tool and the detected length dimensions (X, Y) of the workpiece to be machined,
- displaying the advantageous insertion position (EPV) by means of the light signal display device (10).

14. Using at least one light signal display device (10) mounted on the wide belt grinding machine (2) according to any one of claims 1-10 or displaying information thereon to indicate to an operator a wear condition of at least one tool of the wide belt grinding machine (2) and/or an advantageous insertion position (EPV) of a workpiece to be machined.

## Revendications

1. Ponceuse à larges bandes, pour l'usinage de pièces (W), de préférence en forme de plaques, qui se composent de préférence au moins par sections de bois, de matériau à base de bois et/ou de matière plastique, comprenant
un appareil de commande et
au moins un dispositif d'affichage de signaux lumineux (10) qui affiche une information sur la ponceuse à larges bandes (2) de telle sorte que l'information affichée par le dispositif d'affichage de signaux lumineux (10) est perceptible par un opérateur, **caractérisé en ce que**
l'appareil de commande est conçu pour déterminer, pendant le temps d'intervention (t) d'au moins un outil, l'état d'usure actuel d'au moins un outil de la ponceuse à larges bandes (2) sur la base d'une addition d'usures déterminées de l'outil, dans laquelle l'usure de l'outil (WZ) est déterminée sur la base de dimensions en longueur (X, Y) détectées des pièces usinées, d'une position d'insertion (EP) détectée des pièces respectives et de paramètres d'usinage respectifs,
commander le dispositif d'affichage de signaux lumineux de sorte que
l'état d'usure de l'au moins un outil de la ponceuse à larges bandes (2) et/ou
une position d'insertion avantageuse (EPv) d'une pièce à usiner soit affiché(e) à l'opérateur en tant qu'information.

2. Ponceuse à larges bandes selon la revendication 1, dans laquelle le dispositif d'affichage de signaux lumineux (10) est prévu sur une zone d'insertion (4) de la ponceuse à larges bandes (2), sur laquelle la pièce à usiner peut être insérée et/ou déplacée vers l'outil au moyen d'un appareil de transport, ou le dispositif d'affichage de signaux lumineux (10) affiche l'information sur la zone d'insertion (4),
dans laquelle de préférence, le dispositif d'affichage de signaux lumineux (10) est agencé dans la direction verticale au-dessus de la zone d'insertion (4) ou affiche l'information à cette position.

3. Ponceuse à larges bandes selon la revendication 2, dans laquelle le dispositif d'affichage de signaux lumineux (10) est réalisé sous la forme d'une barre d'affichage (11) qui s'étend partiellement ou entièrement le long de la zone d'insertion (4),
ou l'information est affichée de telle sorte qu'elle s'étend partiellement ou entièrement le long de la zone d'insertion (4).

4. Ponceuse à larges bandes selon l'une quelconque des revendications précédentes, dans laquelle le dispositif d'affichage de signaux lumineux (10) peut indiquer à l'opérateur, à l'aide de différentes couleurs, l'état d'usure de l'outil et/ou la position d'insertion avantageuse (EPv) de la pièce à usiner, en particulier à l'aide des couleurs verte, jaune et rouge, dans laquelle le vert est utilisé pour un bon état ou une position souhaitée, le jaune pour un état moyen ou une position moins souhaitée et le rouge pour un mauvais état ou une position non souhaitée, plus préférentiellement des dégradés de couleurs peuvent également être utilisés pour l'affichage.

5. Ponceuse à larges bandes selon l'une quelconque des revendications précédentes, comprenant en outre un appareil de détection de pièce (30), au moyen duquel des dimensions en longueur (X, Y) de la pièce (W) et une position d'insertion (EP) de la pièce dans la zone d'insertion (4) de la ponceuse à larges bandes (2) peuvent être détectées, en particulier peuvent être déterminées déjà avant l'insertion dans la zone d'insertion (4).

6. Ponceuse à larges bandes selon l'une quelconque des revendications précédentes, dans laquelle les paramètres d'usinage respectifs sont la durée d'usinage, les forces d'usinage, la durée de ponçage, la force de pression, et analogues.

7. Ponceuse à larges bandes selon l'une quelconque des revendications précédentes,
dans laquelle l'appareil de commande (20) est conçu pour déterminer la position d'insertion avantageuse (EPv) de la pièce à usiner à l'aide de l'état d'usure déterminé de l'outil (WZ) et à l'aide des dimensions en longueur (X, Y) détectées de la pièce à usiner et pour l'indiquer à l'opérateur à l'aide du dispositif d'affichage de signaux lumineux (10), et/ou
dans laquelle l'appareil de commande (20) est conçu pour déterminer la position d'insertion avantageuse (EPv) de manière stochastique ou chaotique.

8. Ponceuse à larges bandes (2) selon l'une quelconque des revendications précédentes, dans laquelle il est en outre prévu un dispositif d'inspection (40) qui est agencé pour déterminer un état de surface, tel qu'un sens de veinage, de la pièce à usiner et, en fonction de l'état de surface déterminé, pour indiquer à l'opérateur, à l'aide du dispositif d'affichage de signaux lumineux (10), une position d'insertion avantageuse (EPv) et/ou une orientation d'insertion avantageuse.

9. Ponceuse à larges bandes (2) selon l'une quelconque des revendications précédentes, dans laquelle le dispositif d'affichage lumineux (10) est réalisé en tant qu'unité de projection, en particulier sous la forme d'un projecteur, ou
dans laquelle le dispositif d'affichage de la lumière (10) est réalisé en tant que barre LED, barre OLED ou analogue, dans laquelle de préférence une résolution du dispositif d'affichage lumineux est inférieure à 5 cm, en particulier inférieure à 2 cm.

10. Ponceuse à larges bandes (2) selon l'une quelconque des revendications précédentes, dans laquelle ledit au moins un outil (WZ) est une bande abrasive, un rouleau de ponçage, un rouleau de polissage, une brosse plate ou analogue.

11. Procédé d'exploitation d'une ponceuse à larges bandes (2), en particulier de la ponceuse à larges bandes (2) selon l'une quelconque des revendications 1 à 10, dans lequel le procédé comprend les étapes consistant à :
- détecter des dimensions en longueur (X, Y) de la pièce à usiner,
- détecter la position d'insertion (EP) de la pièce à usiner dans une zone d'insertion (4) de la ponceuse à larges bandes (2),
- déterminer une usure de l'outil (WZ) sur la base des dimensions en longueur détectées (X, Y) de la position d'insertion détectée (EP) et des paramètres d'usinage présents, comme la durée d'usinage, les forces d'usinage, la durée de ponçage ou la force de pression,
- déterminer l'état d'usure actuel d'un outil (WZ) de la ponceuse à larges bandes (2) sur le temps d'intervention (t) de l'outil sur la base d'une somme d'usures déterminées de l'outil,
- afficher l'état d'usure déterminé de l'outil (WZ) au moyen d'un dispositif d'affichage de signaux lumineux (10), et/ou
- afficher une position d'insertion avantageuse (EPv) de la pièce à usiner dans la ponceuse à larges bandes (2) au moyen du dispositif d'affichage de signaux lumineux (10), dans lequel en particulier la position d'insertion avantageuse (EPv) est déterminée sur la base de l'état d'usure déterminé de l'outil ou de manière stochastique ou chaotique.

12. Procédé selon la revendication 11, dans lequel le procédé comprend en outre les étapes consistant à :
- vérifier si un état d'usure de l'outil (3) a déjà été déterminé,
- déterminer un état d'usure actuel en faisant la somme d'un état d'usure présent et de l'état d'usure déterminé, et
- enregistrer l'état d'usure actuel déterminé.

13. Procédé selon l'une quelconque des revendications 12, dans lequel le procédé comprend en outre les étapes consistant à :
- détecter les dimensions en longueur (X, Y) de la pièce à usiner avant l'insertion de la pièce à usiner dans la zone d'insertion (4),
- vérifier l'état d'usure actuel de l'outil,
- déterminer la position d'insertion avantageuse (EPv) sur la base de l'état d'usure actuel de l'outil et des dimensions en longueur (X, Y) détectées de la pièce à usiner,
- afficher la position d'insertion avantageuse (EPv) au moyen du dispositif d'affichage de signaux lumineux (10).

14. Utilisation d'au moins un dispositif d'affichage de signaux lumineux (10) qui est monté sur la ponceuse à larges bandes (2) selon l'une quelconque des revendications 1-10 ou qui affiche une information sur celle-ci, pour indiquer à un opérateur un état d'usure d'au moins un outil de la ponceuse à larges bandes (2) et/ou une position d'insertion avantageuse (EPv) d'une pièce à usiner.
